# DEMANDE DE BREVET EUROPEEN

(11) **EP 2 620 584 A1**
(43) Date de publication de la demande: **31.07.2013**
(21) Numéro de dépôt: 13150755.0
(22) Date de dépôt: 10.01.2013
(51) Int. Cl.: E21B 10/08, E21B 10/20, E21B 10/24, E21B 7/06

(54) **Frein hydraulique pour trépan**

(30) Priorité: 26.01.2012 FR 1250761
(71) Demandeur: Hydro Leduc, 54120 Azerailles (FR)
(72) Inventeur: Porel, Louis-Claude, 88700 Jeanmenil (FR)
(74) Mandataire: Loyer & Abello

(57) **Abrégé**

Procédé de blocage/freinage d'au moins une roue conique d'entrée d'un trépan d'un outil de forage consistant à utiliser au moins une roue dentée (1) dudit trépan comme élément d'entraînement d'une pompe hydraulique (P) pompant en circuit fermé (17) ledit circuit comportant un distributeur (9) commandé pour occuper soit une position ouverte soit une position fermée ; de telle sort que, en position ouverte, la pompe tourne librement sans absorber d'énergie, et que, en position fermée ladite pompe (P) soit hydrauliquement bloquée, ce qui bloque la rotation de la roue dentée (1).

## Description

La présente invention est relative aux outils de forage pour l'extraction de produits fossiles tels que pétrole brut ou gaz.

De manière connue un outil de forage est constitué par un tube terminé par une tête de forage, laquelle est constituée de roues coniques, munies de dents qui sont montées libres en rotation, leur effet de pénétration étant fourni par le couple de rotation imprimé au tube qui porte la tête de forage. D'une façon usuelle la tête de forage comporte trois roues dentées de forme conique aussi appelée trépan.

Un tel outil est destiné à effectuer des forages verticaux. Il est cependant de plus en plus souvent nécessaire de modifier et de contrôler la direction du forage. On emploie pour faire cela des techniques complexes d'une mise en oeuvre coûteuse.

Il a été mis en évidence qu'il est possible de diriger un forage en utilisant un outil de forage classique si l'on sait arrêter la rotation libre des roues dentées de l'outil et cela pour les trois roues et de façon pilotée par le foreur.

Or, cette technique n'a pas pu, jusqu'à présent, être mise en oeuvre de façon satisfaisante, car elle se heurte à de nombreuses difficultés à savoir : le manque de place disponible dans la tête de forage : les températures élevées ; la présence de boues et de chocs éventuels ; ce à quoi il faut ajouter, d'une part, la nécessité de fournir un couple important pour arrêter une roue de forage, et d'autre part, la nécessité d'avoir une fréquence des phases de freinage élevée.

La présente invention a pour objet de résoudre ce problème.

L'idée à la base de l'invention consiste à utiliser au moins une roue du trépan, libre en rotation, comme élément d'entraînement d'une pompe hydraulique, débitant sur un circuit comportant un distributeur commandé pour occuper soit une position ouverte soit une position fermée ; de telle sorte que, en position ouverte, la pompe tourne librement sans absorber d'énergie et que, en position fermée, elle bloque la rotation de la roue dentée à concurrence du couple maxi imprimé par la roue dentée à la pompe.

Pour cela, selon un mode de réalisation, l'invention fournit un procédé de contrôle d'une roue dentée d'un trépan de forage, dans lequel la roue dentée dudit trépan est utilisée comme élément d'entraînement d'une pompe hydraulique pompant dans un circuit hydraulique en boucle fermée ledit circuit comportant un organe d'obturation commandé , le procédé comportant les étapes de : commander l'organe d'obturation dans un sens passant pour éliminer la force de freinage hydraulique exercée sur la roue dentée , et
commander l'organe d'obturation dans un sens bloquant pour augmenter, notamment créer, la force de freinage hydraulique exercée sur la roue dentée .

Selon un mode de réalisation du procédé dans lequel le trépan de forage est mis en rotation, le procédé comporte des phases de freinage de la roue dentée alternées avec des phases de relâchement de la roue dentée.

L'invention fournit aussi un trépan de forage comportant un tube de forage, trois roues dentées montées de manière pivotante sur ledit tube de forage et au moins trois freins hydrauliques agencés dans le tube de forage, dans lequel le frein hydraulique comporte à chaque fois un circuit hydraulique en boucle fermée, une pompe hydraulique agencée dans le circuit hydraulique en boucle fermée pour aspirer un fluide hydraulique dans une première portion du circuit hydraulique et refouler le fluide hydraulique dans une deuxième portion du circuit hydraulique et un organe d'obturation commandé agencé dans le circuit hydraulique en boucle fermée entre la première portion et la deuxième portion, la pompe hydraulique comportant un organe de pompage rotatif couplé avec une desdites roues dentées pour tourner solidairement avec ladite roue dentée.

La présente invention peut, en outre, comporter tout ou partie des dispositions suivantes.
a) la pompe est une pompe à pistons axiaux entrainés par un plateau biais, le plateau biais formant l'organe de pompage rotatif de la pompe et comportant un arbre solidaire de la roue dentée.
b) l'arbre du plateau biais est emmanché dans un alésage axial ménagé dans un support cylindrique de la roue dentée.
c) la pompe est une pompe à pistons radiaux entraînés par une came solidaire de la roue dentée.
d) la pompe est une pompe à engrenages en cas de faibles couples.
e) la pompe est une pompe à palettes ou tout générateur de débit susceptible de répondre au besoin de freiner la roue dentée et susceptible de supporter des marche/arrêt brutaux et répétés.
f) l'organe d'obturation est commandé de manière mécanique, électrique ou autre
g) l'organe d'obturation comporte un distributeur présentant un état passant par défaut.
h) le frein hydraulique comporte un réservoir de fluide hydraulique pressurisé et compensé pour tenir compte de la pression extérieure dans la zone où se situe le forage.

A titre d'exemple non limitatif et pour faciliter la compréhension de l'invention, on a représenté aux dessins annexés.
Figure 1 - Une vue en perspective illustrant un trépan de type connu comportant trois roues coniques munies de dents.
Figure 2 - Une vue en coupe d'une des roues dentées de la Figure 1.
Figure 3 - Une vue schématique illustrant une mise en oeuvre du procédé selon l'invention.
Figure 4 - Une vue en coupe illustrant la roue dentée de la Figure 2 modifiée pour être associée à une pompe axiale à plateau biais.
La Figure 1 illustre une tête de forage ou trépan, de type connu, comportant trois roues dentées coniques montées sur un corps 20. La Figure 2 est une vue en coupe d'une des trois roues dentées de la Figure 1.

Cette roue est constituée par un corps conique 1, dont la surface est munie de dents 2 ; ledit corps conique étant enfilé sur un support cylindrique 3 qui pénètre dans un alésage cylindrique correspondant 4. Un roulement à billes 5 permet au corps conique 1 de tourner librement sur son support 3, lorsque le tube de forage qui porte les roues dentées est actionné en rotation. Le type de roue dentée 2, largement connu, ne comporte aucun moyen de freinage ou d'immobilisation.

Le procédé selon l'invention est illustré par le dessin schématique de la Figure 3.

La roue conique 1, munie de dents 2 entraîne, par tout moyen approprié qui sera décrit ci-après, une pompe P, dont le refoulement 6 est relié à son aspiration 8 par un circuit 7. En aval de la sortie 6, le circuit 7 comporte un distributeur 9 qui peut occuper deux positions : une position ouverte (représentée) et une position fermée.

Lorsque le distributeur 9 est en position ouverte, la pompe P tourne librement sans offrir de résistance à la rotation de la roue dentée 1.

En revanche, lorsque le distributeur 9 est en position fermée, plus aucune circulation de liquide hydraulique n'est possible dans le circuit 7 et la pompe P est bloquée en rotation. Comme elle est mécaniquement liée à la roue dentée 1, celle-ci est également bloquée en rotation à concurrence du couple permis par la pompe P.

On voit qu'il est ainsi possible, en agissant sur le distributeur 9 de bloquer et débloquer à volonté la roue dentée 1. Un réservoir de fluide hydraulique 19 est relié au circuit 7 en amont de la pompe P pour compenser les pertes de fluide. Ce réservoir est sollicité par un organe élastique à la manière d'un accumulateur de pression pour maintenir une pression dans le circuit 7, par exemple environ 2 bar et assurer la compensation de pression avec la pression régnant dans le puits au lieu où se trouve le trépan.

La Figure 4 illustre un premier mode de mise en oeuvre du procédé selon l'invention.

Le support cylindrique 3 de la roue dentée 1 est muni, selon son axe de rotation, d'un alésage cylindrique axial 13 dans lequel est emmanché un arbre 12, portant un plateau biais 11 qui peut tourner dans une chambre cylindrique 10, ménagée dans le support cylindrique 3. L'arbre 12 est rendu solidaire en rotation de la roue dentée 1 par une clavette 14 ou autres modes de liaison en rotation.

Une pluralité de pistons creux 15, coaxiaux à l'arbre 13, prennent appui par l'intermédiaire de plots 16 contre la face du plateau biais 11 et sont alimentés en liquide hydraulique, régnant dans la chambre 10, par la lunule d'aspiration gravée sur la face du plateau biais 11

Cette distribution de pistons axiaux creux 15 reposant par des plots 16 contre la face d'un plateau biais et alimentés par une lunule sur la face dudit plateau étant connue et commercialisée depuis de très nombreuses années par le demandeur ne sera pas décrite en détail.

Le mouvement rotatif de la roue dentée 1, , entraine en rotation le plateau biais 11, qui anime les pistons creux 15 d'un mouvement alternatif de pompage du liquide hydraulique se trouvant dans la chambre 10 à l'intérieur de laquelle tourne le plateau 11.

Le liquide pompé est évacué par la sortie 6 et revient dans la pompe par l'entrée 8.

Comme cela a été expliquée précédemment en liaison avec la Figure 3, lorsque le distributeur 9 est ouvert la pompe constituée par le plateau biais 11 et les pistons 15 pompe le liquide qui circule librement dans le circuit 7 lorsque la roue dentée 1 tourne.

En revanche, lorsque le distributeur 9 est position fermée, plus aucune circulation de liquide hydraulique n'est possible : il en résulte que le plateau biais 11 ne peut plus tourner, donc que l'arbre 13 qui le porte ne peut plus tourner ce qui immobilise la roue dentée 1 qui est clavelée sur l'arbre 13 de la pompe.

Lorsque le distributeur 9 est à commande électrique, par exemple une électrovanne, il est très facile d'en programmer de façon séquentielle les ouvertures/fermetures et donc les phases d'arrêt/rotation de la roue dentée 1.

De préférence, les trois roues dentées 1 d'une tête de forage sont ainsi équipées.

La pompe décrite dans la présente invention est une pompe à pistons axiaux, il serait éventuellement possible selon l'espace disponible de loger une pompe à pistons radiaux.

Selon le couple à fournir, d'autres technologies de pompes pourraient être retenues telles, par exemple, que pompes à palettes, à engrenages ou autres générateurs de débit.

On comprend que si le moyen d'entraînement de la pompe P est solidaire de la roue dentée 1, tout blocage, ou freinage, du débit de la pompe P au moyen du distributeur 9 provoque un blocage ou freinage de la roue dentée 1 et cela quelle que soit la pompe P.

En position fermée du distributeur, la pompe hydraulique va fournir un couple de freinage proportionnel à la cylindrée de la pompe et à la pression interne générée par la pompe, grâce au couple de frottement imprimé, à la pompe par la roue d'entrée du trépan.

La liaison sol/outil pourra être effectuée à l'intérieur du tube qui porte l'outil de forage. Ainsi, l'opérateur en surface pourra grâce à un programme de commande des ouverture-fermeture du distributeur, arrêter ou libérer les roues dentées de forage.

Dans un mode de réalisation, lorsque le couple de rotation fourni par la rotation de la route dentée est supérieur au couple fourni par la pompe, celle-ci patinera, c'est-à-dire que les patins au moyen desquels les pistons sont en appui contre le plateau biais 11, glisseront.

### Exemple

Sur un trépan utilisé dans un forage en activité, on a disposé une pompe ayant une cylindrée de 8 cm³ ; la roue du trépan tournant entre 200 à 400 t/min en moyenne.

Pour cela, on a calibré les différents composants de la pompe afin qu'elle puisse fournir une pression instantanée de 2000 bar à 200 t/min.

## Revendications

1. Procédé de contrôle d'une roue dentée d'un trépan de forage, dans lequel la roue dentée (1) dudit trépan est utilisée comme élément d'entraînement d'une pompe hydraulique (P) pompant dans un circuit hydraulique en boucle fermée (7), ledit circuit comportant un organe d'obturation commandé (9), le procédé comportant les étapes de :
- commander l'organe d'obturation dans un sens passant pour supprimer la force de freinage hydraulique exercée sur la roue dentée (1), et-
- commander l'organe d'obturation dans un sens bloquant pour augmenter la force de freinage hydraulique exercée sur la roue dentée (1).

2. Procédé selon la revendication 1, dans lequel le trépan de forage est mis en rotation, le procédé comportant des phases de freinage de la roue dentée alternées avec des phases de relâchement de la roue dentée.

3. Trépan de forage comportant un tube de forage (20), trois roues dentées (1) montées de manière pivotante sur ledit tube de forage et au moins trois freins hydrauliques agencés dans le tube de forage (20), dans lequel le frein hydraulique comporte à chaque fois un circuit hydraulique en boucle fermée (7), une pompe hydraulique (P) agencée dans le circuit hydraulique en boucle fermée pour aspirer un fluide hydraulique dans une première portion (8) du circuit hydraulique et refouler le fluide hydraulique dans une deuxième portion (6) du circuit hydraulique et un organe d'obturation commandé (9) agencé dans le circuit hydraulique en boucle fermée entre la première portion et la deuxième portion, la pompe hydraulique (P) comportant un organe de pompage rotatif couplé avec une desdites roues dentées (1) pour tourner solidairement avec ladite roue dentée.

4. Trépan de forage selon la revendication 3, **caractérisé par le fait que** la pompe (P) est une pompe à pistons axiaux (15) entrainés par un plateau biais (11), le plateau biais formant l'organe de pompage rotatif de la pompe et comportant un arbre (13) solidaire de la roue dentée (1).

5. Trépan de forage selon la revendication 4, **caractérisé par le fait que** l'arbre (13) du plateau biais (11) est emmanché dans un alésage axial (14) ménagé dans un support cylindrique (3) de la roue dentée (1).

6. Trépan de forage selon la revendication 3, **caractérisé par le fait que** la pompe (P) est une pompe à pistons radiaux entraînés par une came solidaire de la roue dentée (1).

7. Trépan de forage selon la revendication 3, **caractérisé par le fait que** la pompe (P) est une pompe à engrenages ou autre générateur de débit.

8. Trépan de forage selon l'une des revendications 3 à 7, **caractérisé par le fait que** l'organe d'obturation (9) est commandé de manière mécanique électrique.

9. Trépan de forage selon l'une des revendications 3 à 8, **caractérisé par le fait que** l'organe d'obturation (9) comporte un distributeur présentant un état passant par défaut.

10. Trépan de forage selon l'une des revendications 3 à 9, dans lequel le frein hydraulique comporte un réservoir de fluide hydraulique pressurisé et compensé en pression (19) connecté à la première portion (8) du circuit hydraulique (7).

11. Trépan de forage selon l'une des revendications 3 à 10, comportant trois roues dentées et trois freins hydrauliques pour freiner indépendamment la rotation de chacune desdites roues dentées.
